# EUROPÄISCHE PATENTSCHRIFT

(11) **EP 0 596 257 B1**
(45) Veröffentlichungstag und Bekanntmachung des Hinweises auf die Patenterteilung: **02.12.1998**
(21) Anmeldenummer: 93115933.9
(22) Anmeldetag: 02.10.1993
(51) Int. Cl.: H01H 50/04, H01H 50/14, H01R 33/76, H01R 9/24

(54) **Steckerbauteil**
Socket for component
Prise pour composant

(30) Priorität: 07.10.1992 DE 4233722
(43) Veröffentlichungstag der Anmeldung: 11.05.1994
(73) Patentinhaber: COMAT AG, CH-3076 Worb (CH)
(72) Erfinder: Wanzeck, Kurt, CH-3076 Worb (CH)
(74) Vertreter: Troesch Scheidegger Werner AG

(56) Entgegenhaltungen:
- DE-C- 3 030 070
- DE-C- 3 923 137
- US-A- 4 171 861

## Beschreibung

Die vorliegende Erfindung betrifft ein elektrisches Stekkerbauteil gemäss dem Oberbegriff nach Anspruch 1, sowie eine Steckerbauteilanordnung gemäss dem Oberbegriff nach Anspruch 9.

Elektrische Steckerbauteile, wie beispielsweise sogenannte Stecksockel für das Aufstecken von Relais, oder ähnlichen elektronischen bzw. elektrischen Aufsteckgeräten sind bekannt, wie beispielsweise aus der DE-39 23 137, und werden häufig in industriellen Steuerungs- oder Schaltanlagen gemeinsam mit anderen, elektrischen Aggregaten eingesetzt, wobei in der Regel eine Vielzahl derartiger Sockel in Reihen, im allgemeinen auf Tragschienen aufgesteckt, eingesetzt werden.

Diese Stecksockel weisen seitliche Kabelanschlüsse auf für das Verdrahten des jeweils auf dem Sockel angeordneten, elektrischen Gerätes bzw. Bauteils. Dabei werden in der Regel die jeweiligen Potentialrückführungs-Anschlüsse, wie der Anschluss A2 (-Pol, Neutralleiter oder Null-Leiter), im folgenden als Null-Leiter bezeichnet, der einzelnen Stecksockel untereinander verbunden, um nicht zu jedem Stecksockel ein separates Null-Leiter-Kabel ziehen zu müssen. Dies bringt aber mit sich, dass jeweils beim entsprechenden Null-Leiter-Kabel Anschluss 2 Kabel drähte eingeführt werden, was nicht erwünscht bzw. z.T. nicht mehr zulässig ist, da in diesem Fall die Gefahr besteht, dass einer der Drähte nicht richtig befestigt ist und sich lösen kann. Da die übrigen Kabelanschlüsse zum Verdrahten des elektrischen Gerätes benötigt werden, kann dieses Problem nicht einfach durch das Anordnen einer zweiten Anschluss-Buchse für den Null-Leiter in der Kabelanschlussanordnung gelöst werden; auch ist diese Verbindungsart sehr arbeitsaufwendig.

Es besteht daher die Forderung eine andere Möglichkeit zu schaffen, um den Null-Leiter bzw. generell die Potentialrückführung an die einzelnen Stecksockel anzuschliessen.

Erfindungsgemäss wird das geschilderte Problem durch ein Steckerbauteil nach dem Wortlaut nach Anspruch 1 gelöst.

Der grösste Vorteil der erfindungsgemäss vorgeschlagenen Lösung liegt darin, dass wie geschildert, keine 2 Kabel mehr in den Potentialrückführungsanschluss eingeführt werden müssen. Ein weiterer Vorteil, der sich insbesondere durch die gemäss dem Wortlaut nach Anspruch 3 vorgeschlagene Steckerbauteillösung bzw. dem Sockel ergibt besteht darin, dass das Verdrahten der obgenannten Anschlüsse wesentlich vereinfacht bzw. beschleunigt wird und damit Kosten gespart werden können. Gleichwohl ist es aber möglich, an jedem Stecksockel die Potentialrückführung separat abzugreifen oder zuzuführen, via dem in den Kabelanschlüssen vorgesehenen "Normal-Anschluss". Dieser "Normal-Anschluss" für die Potentialrückführung kann ein Schraubanschluss, ein Steckanschluss oder ein Klemmfederanschluss sein.

Im übrigen sind bevorzugte Ausführungsvarianten des erfindungsgemässen Steckerbauteils in den abhängigen Ansprüchen 2 bis 8 charakterisiert bzw. beansprucht.

Das erfindungsgemäss definierte elektrische Steckerbauteil bzw. der Stecksockel eignet sich insbesondere für das in-Reihe-Anordnen (In-Line-Montage) auf sogenannten Tragschienen für das Bilden einer Steckerbauteilanordnung, insbesondere geeignet für die Verwendung in industriellen Steuerungs- oder Schaltanlagen.

Die Erfindung wird nun beispielsweise und unter Bezug auf die beigefügten Figuren näher erläutert.
Dabei zeigen:
- Fig. 1: schematisch in Perspektive dargestellt ein erfindungsgemässes Steckerbauteil bzw. einen Stecksockel, umfassend zusätzliche Null-Leiter-Anschlüsse,
- Fig. 2: in Reihe angeordnete, erfindungsgemässe Stecksockel gemäss Fig. 1 in Obendraufsicht, wobei die jeweiligen, zusätzlichen Null-Leiter-Anschlüsse untereinander durch sogenannte Ueberbrückungsbügel miteinander verbunden sind,
- Fig. 3: die Stecksockelanordnung von Fig. 2 in Seitenansicht mit herausgezogenen Ueberbrückungsbügeln bzw. elektrischen Brückenverbindungen, und
- Fig. 4: schematisch und in Perspektive dargestellt ein erfindungsgemässes Steckerbauteil analog Fig. 1, an welchem verschiedene mögliche, alternative, weitere Null-Leiter-Anschlüsse dargestellt sind.

In Fig. 1 ist schematisch und perspektivisch ein erfindungsgemässer Stecksockel dargestellt, beispielsweise für das einsteckbare Anordnen von Industrierelais. Der erfindungsgemässe Stecksockel 1 weist an seiner Oberseite 2 eine, beispielsweise nach IEC genormte, Steckbuchsenkreisanordnung 3 auf, für das erwähnte Einstecken, beispielsweise des Relais. An der Frontseite 4 sind die entsprechenden Kabelanschlüsse 5 angeordnet, für das Verdrahten des Stecksockels mit dem eingesteckten Gerät. Diese Kabelanschlüsse weisen dabei einen konventionellen Anschluss 5a für das einsteckbare Anschliessen eines Null-Leiters auf. Die Anschlüsse können dabei beispielsweise mit von oben oder von unten angeordneten Schrauben 7 befestigt werden. Auf der Oberseite 2 weist nun der erfindungsgemässe Stecksockel zwei einsteckbare Null-Leiter-Anschlüsse 13a und 13b auf, die in bzw. an einer quer zum Stecksockel verlaufenden, schienenartigen Vertiefung bzw. Rille 15 angeordnet sind.

Wie eingangs erwähnt, ist der erfindungsgemäss dargestellte Stecksockel 1, insbesondere für das in-Reihe-Anordnen auf einer Tragschiene vorgesehen, weshalb in Fig. 2 in Obendraufsicht eine derartige in-Reihe angeordnete Stecksockelanordnung dargestellt ist. Dabei sind gleiche Teile eines jeden Stecksockels mit den entsprechenden Referenzzahlen versehen, wie sie gleichen Teilen des Stecksockels in Fig. 1 entsprechen. Die jeweiligen Stecksockel stossen mit den in Fig. 1 bezeichneten Seitenflächen 9 bzw. 10 aneinander. Wiederum sind bei jedem Stecksockel 1, die auf der Oberseite 2 angeordneten Null-Leiter-Anschlüsse 13a und 13b sichtbar, wobei jeweils immer ein Null-Leiter eines Stecksockels mit dem Null-Leiter eines weiteren Stecksockels durch einen sogenannten Ueberbrückungsbügel bzw. eine elektrische Brücke 16 verbunden ist.

In Fig. 3 ist die Stecksockelanordnung gemäss Fig. 2 in Vorderdraufsicht dargestellt, und zwar sichtbar von derjenigen Seitenfläche, welche die Kabelanschlüsse 5 umfasst. Zur besseren Illustration bzw. Darstellung des Ueberbrückungsbügels 16 ist in der Darstellung gemäss Fig. 3 dieser im herausgezogenem, d.h. nicht eingesteckten Zustand dargestellt, vorgesehen um jeweils mit einem Ende in den Null-Leiter-Anschluss 13a des einen Sockels und in den Anschluss 13b eines benachbarten Stecksockels eingesteckt zu werden. So ist es nun möglich bzw. notwendig, wie in Fig. 2 dargestellt, jeweils nur einen einzigen der aneinandergereihten Stecksockel, sinnvollerweise einen bzw. die beiden äussersten Stecksockel einer Stecksockelanordnung, an ein Null-Leiter-Kabel 18 über den Kabelanschluss 5a anzuschliessen, währenddem die Null-Leiter der dazwischenliegenden Stecksockel 1 über diese Null-Leiter-Ueberbrückungsbügel 16 angeschlossen werden.

Aus den Fig. 2 und 3 wird dabei klar erkennbar, dass dieses Anschliessen und miteinander Verbinden der einzelnen Null-Leiter-Anschlüsse 13a bzw. 13b auf rasche und einfache Art und Weise unabhängig voneinander erfolgen kann. Dabei ist es selbstverständlich möglich, anstelle der dargestellten Null-Leiter-Ueberbrückungsbügel 16 andere geeignete Verbindungen zu verwenden, so kann dieses Verbinden selbstverständlich auch wieder mittels Kabeln erfolgen, irgendwelchen Steckstiften, usw. Dabei ist es natürlich nicht notwendig an der Ober- oder falls erwünscht bzw. notwendig an der Unterseite des Stecksockels die dargestellten schienenartigen Vertiefungen 15 vorzusehen, doch sind diese sicher von Vorteil, damit die Ueberbrükkungsbügel nicht vorstehen. Der Vorteil der erfindungsgemässen Ausgestaltung der Stecksockel und der Verwendung der Null-Leiter-Ueberbrückungsbügeln liegt auch darin, dass durch mögliches Variieren der Länge dieser Ueberbrückungsbügel auch Stecksockel unterschiedlicher Breite verwendet werden können.

In Fig. 4 ist erneut schematisch und perspektivisch ein erfindungsgemässer Stecksockel 1 dargestellt, analog demjenigen von Fig. 1. An diesem Stecksockel in Fig. 4 sind nun verschiedene, alternative Standorte am Stecksokkel eingezeichnet, wo zusätzliche Null-Leiter-Anschlüsse für die kostensparende Brückenverbindung vorgesehen werden können.

So ist es beispielsweise möglich, ebenfalls in der Frontseite 4 weitere Anschlüsse 13a und 13b anzuordnen, in welcher Frontseite ebenfalls die "normalen" Anschlüsse 5 vorgesehen sind. Die Verbindung dieser Anschlüsse kann wieder mittels einer vorgefertigten, elektrischen Brücke erfolgen.

Eine weitere Möglichkeit besteht darin, dass die Anschlüsse in den Seitenflächen 9 und 10 angeordnet werden, indem beispielsweise, und wie in Fig. 4 dargestellt, der Anschluss 13a ein aus der Seitenfläche 9 hervorstehender Stift oder Zunge ist, und in der Seitenfläche 10 eine entsprechende für die Aufnahme des Stiftes ausgebildete Einsteckbuchse 13b vorgesehen ist. Da diese Einsteckbuchse 13b in Fig. 4 nicht sichtbar ist, ist sie entsprechend gestrichelt dargestellt. Im Falle einer Zunge in der Fläche 9 ist in der Fläche 10 eine Ausbuchtung vorzusehen. Der Vorteil einer Zunge liegt darin, dass der Stecksockel aus einer Reihe problemlos entnommen werden kann, was natürlich bei einem Einsteckstift nicht möglich ist.

Die in der Fig. 4 alternativ vorgeschlagenen Stellen am Stecksockel 1 für das Anordnen weiterer Anschlüsse 13a und 13b sind natürlich nur Beispiele und können auf x-beliebige Art und Weise erweitert und ergänzt werden.

Die in den Fig. 1 bis 4 dargestellten erfindungsgemässen Stecksockel können selbstverständlich in x-beliebiger Art und Weise abgeändert, modifiziert oder ergänzt werden.

Dabei ist beispielsweise, wie bereits oben erwähnt, die Wahl der Verbindungsmittel zwischen den an der Ober-, Unterseite oder Seitenfläche 9, 10 angeordneten Null-Leiter-Anschlüsse unerheblich. Auch ist es durchaus denkbar, beispielsweise an der den Kabelanschlüssen entgegengesetzten Seitenfläche des Stecksockels, diese zusätzlichen Null-Leiter-Anschlüsse anzuordnen. Auch können diese zusätzlichen Null-Leiter-Anschlüsse statt steckbar, beispielsweise schraubbare oder klemmbare Anschlüsse aufweisen. Erfindungs-wesentlich ist dabei nur, dass zusätzlich beispielsweise zum Null-Leiter-Anschluss 5a bei den Kabelanschlüssen 5 an derselben oder vorzugsweise an irgendeiner anderen Seitenfläche des Stecksockels 1 mindestens ein weiterer Null-Leiter-Anschluss vorgesehen ist. Schlussendlich ist zu der Beschreibung der Fig. 1 bis 4 noch zu ergänzen, dass es sich beim erfindungsgemässen, weiteren Anschluss neben dem Null-Leiter-Anschluss selbstverständlich um irgend einen Anschluss für die Potential-Zu-, Rückführung handeln kann.

Im weiteren kann es sich bei den einzelnen Steckerbauteilen und -anordnungen um die verschiedensten Einsteckstandards bzw. Systeme handeln, d.h. geeignet für Geräte mit den verschiedensten Einstecksystemen (11-polig, 8-polig, 14-polig etc.); mit anderen Worten ist die Erfindung nicht auf die in den Fig. 1-4 dargestellten Steckerbauteile beschränkt.

## Patentansprüche

1. Elektrisches Steckerbauteil (1) für das einsteckbare Anordnen von elektrischen Bauteilen oder Geräten, wie Relais und dgl., mit an mindestens einer Seitenfläche (4) vorgesehenen Kabelanschlüssen (5) und vorgesehen, um mit weiteren gleichen und/oder ähnlichen Steckerbauteilen in Reihe angeordnet bzw. parallel geschaltet zu werden, dadurch gekennzeichnet, dass an mindestens der einen oder an einer weiteren Seitenfläche (2), mindestens ein weiterer Anschluss (13a, 13b) für einen gemeinsamen Anschluss aller parallel geschalteten Geräte, wie vorzugsweise eine gemeinsame Potentialzu- oder rückführung, vorgesehen ist.

2. Elektrisches Steckerbauteil nach Anspruch 1, dadurch gekennzeichnet, dass die Kabelanschlüsse mindestens einen Potentialrückführungs-Anschluss (5a), wie einen A2, Minuspotential-, Neutral- oder Null-Leiter-Anschluss umfassen.

3. Elektrisches Steckerbauteil nach einem der Ansprüche 1 oder 2, dadurch gekennzeichnet, dass an der einen oder der weiteren Seitenfläche zwei weitere steckbare Anschlüsse (13a, 13b), wie A2-, Minuspotential- oder Null-Leiter-Anschlüsse vorgesehen sind.

4. Elektrisches Steckerbauteil nach einem der Ansprüche 1 bis 3, dadurch gekennzeichnet, dass in der einen oder vorzugsweise der weiteren Seitenfläche eine im wesentlichen schienenartige Einkerbung oder Vertiefung (15) in derjenigen Richtung ausgebildet ist, in welcher vorgesehen ist, die Steckerbauteile in Reihe anzuordnen, und dass der oder die A2-, Minuspotential- oder Null-Leiter-Anschlüsse (13a, 13b) in bzw. an dieser Einkerbung oder Vertiefung angeordnet sind, die der Aufnahme einer einsteckbaren Brückenverbindung dient.

5. Elektrisches Steckerbauteil nach einem der Ansprüche 1 bis 4, dadurch gekennzeichnet, dass der bzw. die weiteren Anschlüsse klemmenartige Einsteckbuchsen umfassen, um die Brücken für die erwähnte gemeinsame Potentialzu-, rückführung in der einen oder der weiteren Seitenfläche beim Einstecken selbsttätig festzuhalten.

6. Elektrisches Steckerbauteil nach einem der Ansprüche 1 bis 5, dadurch gekennzeichnet, dass die weitere Seitenfläche diejenige Fläche (2) des Steckerbauteiles (1) ist, in welcher steckbare Anschlüsse für das Anordnen des elektrischen Bauteils oder Gerätes vorgesehen sind, oder die, dieser Fläche entgegengesetzten Fläche des Steckerbauteils.

7. Elektrisches Steckerbauteil nach einem der Ansprüche 1 bis 6, dadurch gekennzeichnet, dass ein Verbindungs- oder Ueberbrückungsbügel bzw. eine Brückenverbindung (16) vorgesehen ist, welcher bzw. welche in seiner bzw. ihrer Länge dem Abstand von A2-, Minuspotential- oder Null-Leiter-Anschlüssen (13a, 13b) von zwei in Reihen nebeneinander bzw. parallel angeordneten Steckerbauteilen entspricht.

8. Elektrisches Steckerbauteil nach einem der Ansprüche 1 bis 3, dadurch gekennzeichnet, dass mindestens je ein Anschluss in den beiden Seitenflächen (9, 10) angeordnet ist, welche Seitenflächen dazu vorgesehen sind, um beim in-Reihe-Anordnen mehrerer Stecksockel an je einen anderen Stecksockel anzustossen, wobei die Anschlüsse (13a, 13b) in den beiden Seitenflächen (9, 10) derart angeordnet sind, um je mit einem entsprechenden Anschluss in einer Seitenfläche eines weiteren Stecksockels in Eingriff zu gelangen bzw. aneinander zu stossen, um eine elektrische Kontaktverbindung zu erzeugen.

9. Steckerbauteilanordnung wie insbesondere erzeugt durch das in-Reihe-Anordnen bzw. das Parallel-Schalten von einzelnen Steckerbauteilen auf einer Tragschiene, beispielsweise für Steuer- oder Schalteranlagen, gekennzeichnet durch mehrere Steckerbauteile nach einem der Ansprüche 1 bis 7, wobei mindestens ein Teil dieser Steckerbauteile mittels steckbaren Potentialrückführungs-Brückenverbindungen, wie Null-Leiter-Ueberbrückungen, miteinander verbunden sind.

## Claims

1. Electrical plug component (1) for the plug-in arrangement of electrical components or devices such as relays and the like, the plug component having cable terminals (5) provided on at least one lateral face (4), and intended to be arranged in series or connected in parallel with further identical and/or similar plug components, characterised in that on at least the one or on a further lateral face (2) there is provided at least one further terminal (13a, 13b), such as preferably a common potential input or return lead, for the common connection of all the devices connected in parallel.

2. Electrical plug component according to claim 1, characterised in that the cable terminals comprise at least one potential return lead terminal (5a), such as an A2, negative potential terminal, neutral or zero conductor terminal.

3. Electrical plug component according to either of claims 1 and 2, characterised in that two further plug-in terminals (13a, 13b) such as A2 terminals, negative potential or zero conductor terminals are provided on the one or the further lateral face.

4. Electrical plug component according to any of claims 1 to 3, characterised in that in the first or preferably the further lateral face there is formed a substantially track-like indentation or depression (15) in the direction in which it is intended to arrange the plug components in series, and that the A2, negative potential or zero conductor terminal(s) (13a, 13b) are arranged in or on this indentation or depression, which is used to receive a plug-in bridge connection.

5. Electrical plug component according to any of claims 1 to 4, characterised in that the further terminal(s) comprise terminal-like plug-in sockets in order to automatically retain the bridge connections for the aforementioned common potential input and return lead in the one or in the further lateral face when plugged thereinto.

6. Electrical plug component according to any of claims 1 to 5, characterised in that the further lateral face is that face (2) of the plug component (1) in which plug-in terminals are provided for mounting the electrical component or device, or is that face of the plug component opposing said face.

7. Electrical plug component according to any of claims 1 to 6, characterised by the provision of a connecting or bridging clip or bridge connection (16) of a length corresponding to the separation of the A2, negative potential or zero conductor terminals (13a, 13b) of two plug components arranged in series alongside one another or in parallel.

8. Electrical plug component according to any of claims 1 to 3, characterised in that at least one terminal is arranged in each of the two lateral faces (9, 10), these lateral faces being provided for the purpose of being butted respectively against another plug component when a plurality of plug components are arranged in series, the terminals (13a, 13b) being arranged in the two lateral faces (9, 10) so as to respectively engage with a respective corresponding terminal in a lateral face of a further plug component or to be butted against one another for making electrical connection.

9. Plug component arrangement as produced in particular by mounting individual plug components in series or in parallel on a mounting rail, for example for control or switchgear installations, characterised by a plurality of plug components as claimed in any of claims 1 to 7, wherein at least some of these plug components are joined together by means of plug-in potential return bridge connections such as zero conductor bridges.

## Revendications

1. Composant connecteur électrique (1), pour la disposition enfichable de composants ou appareils électriques, tels que des relais et analogues, comportant des raccordements de câble (5) prévus contre au moins une surface latérale (4), et prévu de façon à pouvoir être monté en série ou en parallèle avec d'autres composants connecteurs identiques et/ou analogues, caractérisé en ce qu'on prévoit, contre l'au moins une surface latérale (2) ou contre au moins une autre surface latérale (2), au moins un raccordement supplémentaire (13a, 13b), destiné au raccordement commun de l'ensemble des appareils montés en parallèle, tels par exemple qu'une amenée ou un retour communs de potentiel.

2. Composant connecteur électrique selon la revendication 1, caractérisé en ce que les raccordements de câble comportent au moins un raccordement (5a) de retour de potentiel, tel qu'un raccordement A2, pour potentiel négatif, pour conducteur neutre ou à la terre.

3. Composant connecteur électrique selon l'une des revendications 1 ou 2, caractérisé en ce que l'on prévoit contre la surface latérale ou l'autre surface latérale deux raccordements enfichables supplémentaires (13a, 13b), tels que des raccordements A2, pour potentiel négatif ou conducteur neutre.

4. Composant connecteur électrique selon l'une des revendications 1 à 3, caractérisé en ce que, dans l'une des surfaces latérales ou de préférence dans l'une des autres surfaces latérales, un renfoncement ou une entaille (15), essentiellement de type rail, est aménagé dans la direction dans laquelle il est prévu de monter les composants connecteurs en série, et en ce que le ou les raccordements A2, pour potentiel négatif ou conducteur neutre (13a, 13b) sont disposés dans ou contre cette entaille ou ce renfoncement, qui sert à loger un pont enfichable.

5. Composant connecteur électrique selon l'une des revendications 1 à 4, caractérisé en ce que le ou les autres raccordements comportent des douilles enfichables en forme de borne, pour maintenir automatiquement les ponts destinés à l'amenée et au retour communs de potentiel mentionnés ci-dessus dans l'une ou dans les autres surfaces latérales lors de l'enfichage.

6. Composant connecteur électrique selon l'une des revendications 1 à 5, caractérisé en ce que l'autre surface latérale est la surface (2) du composant connecteur (1) dans laquelle des raccordements enfichables sont prévus pour disposer le composant ou l'appareil électrique, ou encore la surface du composant connecteur opposée à cette surface.

7. Composant connecteur électrique selon l'une des revendications 1 à 6, caractérisé en ce qu'un cavalier ou un étrier de connexion, ou encore un pont (16), est prévu, qui, par sa longueur, correspond à la distance entre les raccordements A2, pour potentiel négatif ou conducteur neutre (13a, 13b) et deux composants connecteurs disposés en série l'un à côté de l'autre, ou montés en parallèle.

8. Composant connecteur électrique selon l'une des revendications 1 à 3, caractérisé en ce qu'au moins un raccordement est disposé dans chacune des deux surfaces latérales (9, 10), ces surfaces latérales étant prévues de façon, lors du montage en série de plusieurs culots, à pousser chacun des autres culots, chacun des raccordements (13a, 13b) étant disposé dans les deux surfaces latérales (9, 10) de façon à entrer en prise avec un raccordement correspondant se trouvant dans la surface latérale d'un autre culot, ou encore à les pousser l'un contre l'autre, pour produire une connexion par contact électrique.

9. Montage de composants connecteurs, tel en particulier celui qui est produit par montage en série ou en parallèle de composants connecteurs individuels sur un rail porteur, par exemple pour installation de commande ou de commutation, caractérisé par plusieurs composants connecteurs selon l'une des revendications 1 à 7, au moins une partie de ces composants connecteurs étant connectés les uns aux autres à l'aide de connexions en pont enfichables pour le retour de potentiel, tels que des cavaliers pour conducteur neutre.
